# EUROPÄISCHE PATENTSCHRIFT

(11) **EP 3 663 608 B1**
(45) Veröffentlichungstag und Bekanntmachung des Hinweises auf die Patenterteilung: **27.08.2025**
(21) Anmeldenummer: 19198315.4
(22) Anmeldetag: 19.09.2019
(51) Int. Cl.: F16G 15/04, B66C 1/12

(54) **KETTENGEHÄNGE ZUM AUFHÄNGEN EINER LAST AN EINEM KRANHAKEN**
CHAIN SUSPENSION FOR SUSPENDING A LOAD ON A CRANE HOOK
PENDANTS DE CHAÎNE PERMETTANT DE SUSPENDRE UNE CHARGE SUR UN CROCHET DE GRUE

(30) Priorität: 07.12.2018 DE 202018107005 U
(43) Veröffentlichungstag der Anmeldung: 10.06.2020
(73) Patentinhaber: Liebherr-Werk Ehingen GmbH, 89584 Ehingen/Donau (DE)
(72) Erfinder: Boos, Bernd, 72537 Mehrstetten (DE)
(74) Vertreter: Laufhütte, Dieter

(56) Entgegenhaltungen:
- DE-A1- 3 723 173
- DE-A1- 3 903 138
- DE-C- 820 956
- IT-A1- MI20 112 192
- US-A- 4 068 467
- US-B1- 6 948 752

## Beschreibung

Die Erfindung betrifft ein Kettengehänge zum Aufhängen einer Last an einem Kranhaken mit einer Lastaufnahmeöse zum Einhängen des Kettengehänges am Kranhaken und wenigstens einer mit der Lastaufnahmeöse verbundenen Traverse, an deren Enden wenigstens eine Anschlagkette zum Anschlagen der aufzunehmenden Last befestigt ist.

Es ist bekannt eine Last mittels eines ein- oder mehrstrangigen Kettengehänges am Kranhaken aufzuhängen. Die aus dem Stand der Technik bekannte DE 37 23 173 A1 offenbart beispielsweise eine Überlastkontrollvorrichtung, die einfach montiert werden kann und ein Überschreiten der zulässigen Belastbarkeit der Ketten anzeigt, ohne daß eine ständige Überwachung und/oder Messung der Ketten notwendig ist.

Ein weiteres Beispiel liefert die Skizze der Figur 1, die eine Hakenflasche 3 eines Hebezeugs mit Doppelhaken 3.1 zeigt. Zweistrangige Kettengehänge 1, 2 werden über ihre Lastaufnahmeösen 1.1, 2.1 auf jeder Seite des Doppelhakens 3.1 eingehängt und die freien Enden der Kettengehänge 1, 2 werden an der Last 4 angeschlagen, so dass insgesamt vier Anschlagspunkte 1.5.1, 1.6.1, 2.5.1 sowie 2.6.1 vorgesehen sind.

Da pro Kettengehänge zwei Kettenstränge vorgesehen sind, wird die Ausgleichswippe (hier nicht dargestellt) benötigt, die das Verbindungsglied der einzelnen Kettenstränge eines Kettengehänges mit der Lastaufnahmeöse 1.1 oder 2.1 bildet.

In der Praxis ist ein symmetrisches Anschlagen der Last über vier Anschlagpunkte jedoch nicht immer problemlos möglich. Ist es bspw. erforderlich, die Last nur über insgesamt zwei Anschlagpunkte aufzunehmen, kann bei der Ausführung der Figur 1 entweder nur Gehänge 1 oder das Gehänge 2 eingesetzt werden. Die Nutzung nur eines Strangs pro Gehänge 1 oder 2 ist aufgrund der verbauten Ausgleichswippe nicht möglich, da dieses ansonsten falsch belastet würde. Bei der Verwendung eines Doppelhakens 3.1 und nur eines Gehänges 1 oder 2 kommt es dann zu einer Schrägstellung, da die Lasteinleitung asymmetrisch zur Hakenflasche 3 erfolgt. Dies ist anschaulich in Figur 2 gezeigt.

Es wird daher nach einer alternativen Lösung gesucht, die die vorgenannte Problematik zu überwinden weiß.

Die Aufgabe wird erfindungsgemäß durch ein Kettengehänge gemäß den Merkmalen des Anspruchs 1 gelöst. Vorteilhafte Ausgestaltungen des Kettengehänges sind Gegenstand der abhängigen Ansprüche.

Ausgehend von der Lösung des Standes der Technik wird erfindungsgemäß vorgeschlagen, die Traverse endseitig mit geeigneten Verkürzungsmitteln auszustatten, wodurch die endseitig befestigten Anschlagsketten auch mit variabler Länge an entsprechenden Lasten angeschlagen werden können. Dies sorgt für mehr Flexibilität beim Lasthub und eine asymmetrische Lastaufhängung kann hierdurch kompensiert werden. Das Geeignete Verkürzungsmittel ist ein oder mehrere endseitig an der Traverse montierte Haken, die ein Einhängen mittlerer Kettenglieder in variabler Länge ermöglichen und somit die schnelle und flexible Änderung der tatsächlich zur Verfügung stehenden Länge der Anschlagsketten zulassen.

Bei der mindestens einen Anschlagkette, die am Befestigungsmittel anbringbar ist, kann es sich um eine zusätzliche Anschlagskette handeln. Bevorzugt ist es jedoch, stattdessen eine der endseitig an der Traverse befestigten Anschlagsketten zu nutzen. Diese Anschlagkette muss nicht notwendigerweise von der endseitigen Befestigungsstelle der Traverse gelöst werden, sondern es genügt, dass die Anschlagkette so von dem zusätzlichen Befestigungsmittel aufgenommen wird, dass der Kraftfluss von der Last über die Anschlagkette im Wesentlichen über das zusätzliche Befestigungsmittel in die Lastaufnahmeöse verläuft.

Gemäß einer bevorzugten Ausführungsform sind die Lastaufnahmeöse und das Befestigungsmittel in einer gemeinsamen Bohrung der Traverse eingehängt, vorzugsweise in einer zentralen Öse der Traverse. Hierdurch wird der direkte Kraftfluss zwischen Befestigungsmittel und Lastaufnahmeöse optimiert.

Grundsätzlich muss das Befestigungsmittel für eine stabile Montage der Anschlagskette an der Traverse und zur direkten Krafteinleitung von der Anschlagskette in das Befestigungsmittel geeignet sein. Gemäß einer bevorzugten Ausführungsform ist das Befestigungsmittel ein Haken an diesem die Anschlagskette einhängbar ist. Diese Ausführungsform ermöglicht das einfache Einhängen einer der endseitig an der Traverse montierten Anschlagketten ohne dass diese zuvor vom endseitigen Befestigungspunkt gelöst werden muss. Bspw. können diese fest an den Enden der Traverse montiert sein. Durch das Einhängen eines der mittleren Kettenglieder wird zudem sichergestellt, dass die Krafteinleitung über den zentralen Haken erfolgt und nicht über den endseitig an der Traverse liegenden eigentlichen Befestigungspunkt der Anschlagkette.

Für die Idee der Erfindung ist es nicht zwingend notwendig, dass Lastaufnahmeöse bzw. die Anschlagsketten unmittelbar mit der Traverse verbunden sind. Alternativ können hierzu entsprechende Verbindungsglieder zum Einsatz kommen, idealerweise sogenannte CW-Verbindungsglieder. Auch das Befestigungsmittel kann gegebenenfalls über ein Verbindungsglied, insbesondere CW-Verbindungsglied mit der Traverse in Verbindung stehen.

Neben dem erfindungsgemäßen Kettengehänge betrifft die vorliegende Erfindung zudem eine Vorrichtung zur Lastaufnahme an einem Doppelhaken umfassend wenigstens ein, bevorzugt mindestens zwei Kettengehänge gemäß der vorliegenden Erfindung. Die entsprechenden Kettengehänge können, müssen jedoch nicht zwingend identisch ausgestaltet sein. Ausreichend für die erfindungsgemäße Vorrichtung ist es, wenn wenigstens eine der eingesetzten Kettengehänge gemäß der vorliegenden Erfindung ausgeführt ist.

Die jeweiligen Kettengehänge werden mit ihrer Lastaufnahmeöse an unterschiedlichen Haken des Doppelhakens eingehängt. Durch die erfindungsgemäße Ausgestaltung wenigstens einer der Kettengehänge ist es möglich, diese wahlweise im Ein- oder Zweistrangbetrieb zu nutzen. So können im regulären Betrieb beispielsweise durch wenigstens ein Kettengehänge zwei Anschlagpunkte an der Last vorgesehen sein, während bei Nutzung des Befestigungsmittels und Konfiguration des Einstrangbetriebs lediglich ein Anschlagpunkt für das Kettengehänge notwendig ist. Wird das erfindungsgemäße Kettengehänge in Kombination mit einem Kettengehänge nach Figur 3c in der Vorrichtung eingesetzt, so kann die Last am Doppelhaken mit vier Aufnahmepunkten angeschlagen werden.

Neben der erfindungsgemäßen Vorrichtung betrifft die vorliegende Erfindung zudem noch ein Hebezeug, insbesondere einen Kran, idealerweise einen Mobilkran, mit wenigstens einem Doppelhaken und einer Vorrichtung gemäß der Erfindung zur Aufnahme der Last an einem Doppelhaken. Demzufolge ergeben sich für das Hebezeug als auch für die Vorrichtung dieselben Vorteile und Eigenschaften, wie sie bereits vorstehend anhand der Erläuterungen zum erfindungsgemäßen Kettengehänge dargelegt wurden. Auf eine wiederholende Beschreibung wird aus diesem Grund verzichtet.

Weitere Vorteile und Eigenschaften der Erfindung werden nachfolgend anhand eines in den Figuren dargestellten Ausführungsbeispiels näher erläutert. Es zeigen:
- Fig. 1:: eine Hakenflasche mit Doppelhaken und entsprechenden Kettengehängen zur Lastaufnahme im Vierstrangbetrieb gemäß dem Stand der Technik,
- Fig. 2:: die Verwendung der Kettengehänge gemäß Figur 1 im Zweistrangbetrieb,
- Fig. 3a, b:: Einzeldarstellungen der Kettengehänge gemäß der vorliegenden Erfindung und
- Fig. 3c:: Einzeldarstellungen des Kettengehänges gemäß dem Stand der Technik.

Die Darstellungen gemäß den Figuren 1 und 2 wurden bereits im einleitenden Teil der Beschreibung diskutiert. Nachfolgend soll daher lediglich auf die erfindungsgemäße Lösung eingegangen werden. Eine Detaildarstellung eines erfindungsgemäßen Kettenstrangs 10 zeigt die Figur 3a. Die Lastaufnahmeöse 10.1 dient zum Einhängen des Kettengehänges 10 an einem Haken Einzelhaken oder Doppelhakenflasche 3.1 und ist über ein CW-Verbindungsglied mit der Traverse 10.2 verbunden. An der Traverse 10.2 sind endseitig Anschlagsketten 10.5 sowie 10.6 befestigt, insbesondere über jeweils ein CW-Verbindungsglied, das sich durch eine endseitige Bohrung durch die Traverse 10.2 erstreckt. Am obersten, mit dem CW-Glied verbundenen Kettenglied der Anschlagketten 10.5, 10.6 ist jeweils ein Haken 10.3 als Verkürzungsmittel vorgesehen, wodurch die Anschlagketten 10.5, 10.6 auf eine beliebige Länge verkürzt werden können.

Erfindungsgemäß umfasst die Traverse 10.2 eine zentrale Öse 10.21, über diese die Lastaufnahmeöse 10.1 mittels eines CW-Glieds mit der Traverse 10.2 in Verbindung steht. Des Weiteren dient die Öse 10.21 zur Aufnahme eines zusätzlichen Befestigungsmittels in Form eines weiteren Hakens 10.4. Dieser Haken 10.4 ist ebenfalls durch ein CW-Verbindungsglied mit der Öse 10.21 der Traverse 10.2 verbunden.

Endseitig an den Anschlagketten 10.5, 10.6 sind geeignete Anschlagsmittel 10.5.1 bzw. 10.6.1 in Form von Schäkeln für das Anschlagen der Last vorgesehen.

Im 4-Strangbetrieb werden eines dieser erfindungsgemäßen Kettengehänge 10 an einen jeweiligen Haken des Doppelhakens 3.1 angehängt und am anderen Haken ein Kettengehänge 2, wie dies beispielsweise auch in der Lösung gemäß Figur 1 dargestellt ist. Pro Hakenseite stehen damit zwei Anschlagsketten 10.5, 10.6 zur Verfügung, wodurch die Last über insgesamt vier Anschlagspunkte aufgenommen werden kann.

Soll alternativ für ein Kettengehänge 10 lediglich ein Anschlagspunkt genutzt werden, so kann das erfindungsgemäße Kettengehänge 10 gemäß der Figur 3b umkonfiguriert werden. Hierzu wird beispielsweise die linke Anschlagskette 10.5 (wie dargestellt) oder die rechte Anschlagkette 10.6 mittels eines ihrer Kettenglieder in dem zusätzlichen Haken 10.4 eingehängt und endseitig mit dem Anschlagspunkt 10.5.1 an der Last angeschlagen. Dadurch kann die Krafteinleitung von der Last 4 über die Anschlagskette 10.5 zentral über das Befestigungsmittel 10.4 in die Lastaufnahmeöse 10.1 einfließen und eine asymmetrische Belastung der Traverse 10.2 wird dadurch voll umfänglich verhindert.

Sind bei dem Rüstzustand gemäß der Figur 1 beide Kettengehänge 1, 2 in Form des erfindungsgemäßen Kettengehänges 10 ausgestaltet, so ermöglicht dies wahlweise einen vierstrangigen, drei-, oder auch zweistrangigen Betrieb mit entsprechenden vier, drei oder zwei Anschlagspunkten. Ist alternativ lediglich eines der Kettengehänge 1, 2 der Figur 1 in Form des erfindungsgemäßen Kettengehänges 10 ausgeführt, so kann lediglich zwischen einem vier- oder dreistrangigen Betrieb mit vier bzw. drei Anschlagspunkten gewählt werden. Ferner könnte stattdessen auch das Kettengehänge 2 der Figur 3c in Verbindung mit dem erfindungsgemäßen Kettengehänge 10 eingesetzt werden. Bei dem Kettengehänge 2 der Figur 3c wurde auf eine Traverse verzichtet, die Anschlagketten 2.5, 2.6 sind stattdessen unmittelbar in der Lastaufnahmeöse 2.1 eingehängt.

Durch die erfindungsgemäße Ausführung des Kettengehänges 10 und deren Verwendung für die Lastaufnahme kann damit äußerst flexibel auf die vorliegenden Hebebedingungen reagiert werden. Ist beispielsweise eine Aufnahme der Last mit lediglich zwei Anschlagspunkten möglich, so kann auch beim Einsatz einer Doppelhakenflasche 3.1 stets eine symmetrische Belastung dieser sichergestellt werden und es kommt nicht zu dem in der Figur 2 dargestellten nachteiligen Schrägzug mit dem Ausschwenken des Doppelhakens 3.1.

## Patentansprüche

1. Kettengehänge (10) zum Aufhängen einer Last an einem Kranhaken mit einer Lastaufnahmeöse (10.1) zum Einhängen des Kettengehänges am Kranhaken und wenigstens einer mit der Lastaufnahmeöse verbundenen Traverse (10.2), an deren Enden jeweils wenigstens eine Anschlagkette (10.5, 10.6) zum Anschlagen der aufzunehmenden Last befestigt bzw. befestigbar ist, wobei die Traverse (10.2) wenigstens ein während des Hubbetriebs in Vertikalrichtung unterhalb der Lastaufnahmeöse (10.1) angeordnetes Befestigungsmittel (10.4) für mindestens eine Anschlagkette (10.5, 10.6) umfasst,
**dadurch gekennzeichnet,**
**dass** die Traverse (10.2) als Verkürzungsmittel für die jeweiligen Anschlagketten (10.5, 10.6) endseitig jeweils wenigstens einen Haken (10.3) zum verkürzenden Einhängen der jeweiligen Anschlagkette (10.5) umfasst.

2. Kettengehänge nach Anspruch 1, **dadurch gekennzeichnet, dass** die Lastaufnahmeöse (10.1) und das Befestigungsmittel (10.4) in einer gemeinsamen Bohrung der Traverse (10.2) eingehängt sind, vorzugsweise in einer zentralen Öse (10.2.1) der Traverse (10.2).

3. Kettengehänge nach einem der vorhergehenden Ansprüche, **dadurch gekennzeichnet, dass** das Befestigungsmittel (10.4) ein Haken ist, an den wenigstens eine der endseitig an der Traverse (10.2) befestigten Anschlagketten (10.5, 10.6) einhängbar ist.

4. Kettengehänge nach einem der vorhergehenden Ansprüche, **dadurch gekennzeichnet, dass** die Lastaufnahmeöse (10.1) und/oder wenigstens eine der Anschlagketten (10.5, 10.6) und/oder das Befestigungsmittel (10. 4) über Verbindungsglieder mit der Traverse (10.2) verbunden sind, insbesondere CW-Verbindungsglieder.

5. Vorrichtung zur Lastaufnahme an einem Doppelhaken (3.1) umfassend wenigstens ein, bevorzugt mindestens zwei Kettengehänge(10) gemäß einem der vorhergehenden Ansprüche, die mittels ihrer Lastaufnahmeösen (10,1) an unterschiedlichen Haken des Doppelhakens eines Krans einhängbar sind, **dadurch gekennzeichnet, dass** mittels der Kettengehänge (10) eine Last (4) wahlweise mit zwei, drei oder vier Anschlagpunkten (1.5.1, 1.6.1, 2.5.1 2.6.1) anschlagbar ist.

6. Hebezeug, insbesondere Kran, idealerweise Mobilkran, mit wenigstens einem Doppelhaken (3.1) und einer Vorrichtung gemäß Anspruch 6 als Lastaufnahmemittel.

## Claims

1. Chain suspension (10) for suspending a load on a crane hook, comprising a load receiving lug (10.1) for hanging the chain suspension on the crane hook, and at least one crossmember (10.2) which is connected to the load receiving lug and at the ends of which in each case at least one fastening chain (10.5, 10.6) for fastening the load to be received is or can be fixed, wherein the crossmember (10.2) comprises at least one fixing means (10.4) for at least one fastening chain (10.5, 10.6), which fixing means is arranged under the load receiving lug (10.1) during lifting operation in the vertical direction,
**characterised in that**
the crossmember (10.2) comprises, as a shortening means for the respective fastening chains (10.5, 10.6), at least one hook (10.3) in each case at the ends, for shortened hanging of the respective fastening chain (10.5).

2. Chain suspension according to claim 1, **characterised in that** the load receiving lug (10.1) and the fixing means (10.4) are hung in a common drilled hole of the crossmember (10.2), preferably in a central lug (10.2.1) of the crossmember (10.2).

3. Chain suspension according to either of the preceding claims, **characterised in that** the fixing means (10.4) is a hook, on which at least one of the fastening chains (10.5, 10.5), fixed to the crossmember (10.2) at the end, can be hung.

4. Chain suspension according to any of the preceding claims, **characterised in that** the load receiving lug (10.1) and/or at least one of the fastening chains (10.5, 10.6) and/or the fixing means (10.4) are connected to the crossmember (10.2) via connecting links, in particular CW connecting links.

5. Device for load receiving on a double hook (3.1) comprising at least one, preferably at least two, chain suspensions (10) according to any of the preceding claims, which can be hung on different hooks of the double hook of a crane by means of their load receiving lugs (10.1), **characterised in that** a load (4) can be fastened selectively with two, three or four fastening points (1.5.1, 1.6.1, 2.5.1, 2.6.1) by means of the chain suspension (10).

6. Lifting equipment, in particular crane, ideally mobile crane, comprising at least one double hook (3.1) and a device according to claim 6 as load receiving means.

## Revendications

1. Élingue à chaîne (10) pour suspendre une charge à un crochet de grue, avec un œillet de réception de charge (10.1) pour suspendre l'élingue à chaîne au crochet de grue et au moins une traverse (10.2) reliée à l'œillet de réception de charge, aux extrémités de laquelle est fixée ou peut être fixée respectivement au moins une chaîne d'accrochage (10.5, 10.6) pour accrocher la charge à recevoir, la traverse (10.2) comprenant au moins un moyen de fixation (10.4) pour au moins une chaîne d'accrochage (10.5, 10.6), agencé en direction verticale sous l'œillet de réception de charge (10.1) pendant le mode de levage, **caractérisée en ce que**
la traverse (10.2) comprend, en tant que moyen de raccourcissement pour les chaînes d'accrochage respectives (10.5, 10.6), à chaque extrémité, au moins un crochet (10.3) pour la suspension de raccourcissement de la chaîne d'accrochage respective (10.5).

2. Élingue à chaîne selon la revendication 1, **caractérisée en ce que** l'œillet de réception de charge (10.1) et le moyen de fixation (10.4) sont suspendus dans un perçage commun de la traverse (10.2), de préférence dans un œillet central (10.2.1) de la traverse (10.2).

3. Élingue à chaîne selon l'une quelconque des revendications précédentes, **caractérisée en ce que** le moyen de fixation (10.4) est un crochet auquel peut être suspendue au moins l'une des chaînes d'accrochage (10.5, 10.6) fixées aux extrémités de la traverse (10.2).

4. Élingue à chaîne selon l'une quelconque des revendications précédentes, **caractérisée en ce que** l'œillet de réception de charge (10.1) et/ou au moins l'une des chaînes d'accrochage (10.5, 10.6) et/ou le moyen de fixation (10.4) sont reliés à la traverse (10.2) par l'intermédiaire d'éléments de liaison, notamment d'éléments de liaison CW.

5. Dispositif de réception de charge sur un crochet double (3.1) comprenant au moins une, de préférence au moins deux élingues à chaîne (10) selon l'une quelconque des revendications précédentes, qui peuvent être suspendues au moyen de leurs œillets de réception de charge (10, 1) à différents crochets du crochet double d'une grue, **caractérisé en ce qu'**une charge (4) peut être accrochée au moyen des élingues à chaîne (10) au choix avec deux, trois ou quatre points d'accrochage (1.5.1, 1.6.1, 2.5.1, 2.6.1).

6. Engin de levage, notamment grue, idéalement grue mobile, avec au moins un crochet double (3.1) et un dispositif selon la revendication 6 en tant que moyen de réception de charge.
